# EUROPÄISCHE PATENTSCHRIFT

(11) **EP 1 210 492 B1**
(45) Veröffentlichungstag und Bekanntmachung des Hinweises auf die Patenterteilung: **24.11.2004**
(21) Anmeldenummer: 00960585.8
(22) Anmeldetag: 02.09.2000
(51) Int. Cl.: E05B 19/00, E05B 49/00

(54) **FAHRZEUGSCHLÜSSEL FÜR FERNBEDIENBARE FAHRZEUGSCHLIESSSYSTEME**
MOTOR-VEHICLE KEY FOR REMOTE-CONTROLLED MOTOR-VEHICLE LOCKING SYSTEM
CLE DE VEHICULE POUR VERROUILLAGE CENTRALISE A TELECOMMANDE D'UN VEHICULE

(30) Priorität: 10.09.1999 DE 19943498
(43) Veröffentlichungstag der Anmeldung: 05.06.2002
(73) Patentinhaber: Kiekert Aktiengesellschaft, 42579 Heiligenhaus (DE)
(72) Erfinder: LABONDE, Damien, 45279 Essen (DE)
(74) Vertreter: Honke, Manfred, Dr.-Ing.
(86) Internationale Anmeldenummer: PCT/EP2000/008578
(87) Internationale Veröffentlichungsnummer: WO 2001/020110

(56) Entgegenhaltungen:
- EP-A- 0 987 389
- DE-U- 29 902 629
- US-A- 5 561 331

## Beschreibung

Die Erfindung betrifft einen Fahrzeugschlüssel für fernbedienbare Fahrzeugschließsysteme. - Ein derartiger Fahrzeugschlüssel wird auch als elektronischer Schlüssel bezeichnet. Unter fernbedienbare Fahrzeugschließsysteme sind sowohl mit einer mechanisch betätigbaren Fernbedienung ausgerüstete Schließsysteme als auch solche mit einer Spule in einem sogenannten "Scheckkarten"- bzw. Sendergehäuse ausgestattete Schließsysteme zu verstehen, bei denen der Schließbetrieb automatisch, beispielsweise bei Betätigung des Türgriffes - in Gang gesetzt wird.

Mit Einführung von fernbedienbaren Fahrzeugschließsystemen hat sich der Gebrauch des herkömmlichen mechanischen Schlüssels auf solche in der Regel selten auftretende Zustände beschränkt, bei denen das Fernbedienungssystem beispielsweise mangels ausreichender Energieversorgung oder aus anderen Gründen nicht funktioniert. Lediglich für diesen Zweck bedarf es nach wie vor der Mitführung eines mechanischen Schlüssels, der in dieser Funktion als Notfallschlüssel bezeichnet wird und im Allgemeinen auch nicht mehr hinsichtlich der Materialauswahl - z. B. mit Kunststoffschaft und -griff - für die sonst üblichen Standzeiten von Fahrzeugschlüsseln ausgelegt ist. Ferner kann häufig beobachtet werden, dass insbesondere nach langjähriger Benutzung eines mechanisch betätigbaren Schließsystems der Benutzer im Zusammenhang mit Schließprozessen wie früher dazu neigt, einen Schlüssel aufzufinden und in der Hand zu positionieren.

Im Einzelnen ist ein Schlüsselbehälter mit einem ausschwenkbaren Notfallschlüssel bekannt. Der Notfallschlüssel ist in einem seitlichen Aufnahmeschacht des Schlüsselbehälters untergebracht und dadurch relativ leicht zugänglich und im Übrigen von außen sichtbar (vgl. DE 39 02 537 C2).

Ferner kennt man einen elektronischen Fernbedienungsschlüssel, bei dem das Schlüsselgehäuse die äußere Form eines Kraftfahrzeuges aufweist und der Notfallschlüssel mit seinem Schlüsselschaft motorseitig oder heckseitig in das Autoprofilgehäuse einsteckbar ist. In diesem Fall bildet der im Schlüsselgehäuse befindliche Notfallschlüssel eine Stoßstange. Die Stoßstange wiederum bildet den Schlüsselkopf bzw. Schlüsselgriff und kragt aus dem Autoprofilgehäuse vor, um bei Benutzungsbedarf unmittelbar zugänglich zu sein und herausgezogen zu werden (vgl. DE 297 22 484 U1). Folglich ist nicht auszuschließen, dass der Fahrzeugbenutzer aus Gewohnheit versucht, den so untergebrachten Notfallschlüssel zur Fahrzeugöffnung aus dem Schlüsselgehäuse herauszuziehen und zu positionieren. Ferner kann sich der Schlüsselüberstand auch als hinderlich erweisen.

Endlich kennt man einen elektronischen Schlüssel zur Anwendung bei Schließsystemen in Kraftfahrzeugen, mit einem Gehäuse, an dem ein zusätzlicher Schlüsselbart als Notschlüssel für ein mechanisches Schloss angeordnet ist. Der Notschlüssel ist als vom Schlüssel separater Schlüssel ausgebildet. Das Gehäuse enthält eine Aufnahme, in die der Schlüsselbart des Notschlüssels einsteckbar ist. Bei dieser bekannten Ausführungsform besitzt das Gehäuse ein Griffteil für den Benutzer und ein daran angeformtes Steckerteil, während der Notschlüssel als gleichsam vollständiger Schlüssel einen Schlüsselbart und ein Griffstück aufweist, welches aus dem Gehäuse vorkragt. Folglich lässt sich der Notschlüssel nicht vollständig in dem eigentlichen Schlüsselgehäuse unterbringen. Das ist unbefriedigend (vgl. DE 44 44 913 C2).

Der Erfindung liegt die Aufgabe zugrunde, einen Fahrzeugschlüssel für fernbedienbare Fahrzeugschließsysteme zu schaffen, bei welchem der Notfallschlüssel zwar einerseits für den Notfall schnell zugänglich ist, andererseits jedoch eine durch Gewohnheit motivierte Benutzung zumindest erschwert. Darüber hinaus soll verhindert werden, daß der lediglich für den Notfalleinsatz ausgelegte Notfallschlüssel durch unnötige Handhabe beschädigt wird.

Zur Lösung dieser Aufgabe ist Gegenstand der Erfindung ein Fahrzeugschlüssel für fernbedienbare Fahrzeugschließsysteme, mit einem Schlüsselgehäuse, in dem eine Fernbedienungselektronik und ein mechanischer Notfallschlüssel untergebracht sind, wobei
- das Schlüsselgehäuse eine Deckelschale mit einem Tastenfeld und eine geteilte Bodenschale unter Bildung von zwei Bodenschalenteilen aufweist,
- die Deckelschale und die Bodenschale mit einem Zündschlüsselstumpf ausgerüstet sind,
- der Notfallschlüssel mit seinem Schlüsselkopf an das eine einen Schlüsselgriff bildende Bodenschalenteil angeschlossen ist und
- das andere Bodenschalenteil eine Schaftaufnahme für den Schlüsselschaft aufweist.

Diese Maßnahmen der Erfindung haben zur Folge, dass der Notfallschlüssel vollständig in dem Schlüsselgehäuse untergebracht und folglich in das als Sendergehäuse ausgebildete Schlüsselgehäuse integriert ist. Auf diese Weise ist der Notfallschlüssel von außen nicht erkennbar bzw. sichtbar, so dass der Fahrzeug- bzw. Schlüsselbenutzer von vornherein nicht angeregt wird, den Notfallschlüssel zur Fahrzeugöffnung zu benutzen, jedenfalls ist eine solche Benutzung erheblich erschwert. Dadurch wird zugleich erreicht, dass der Notfallschlüssel, wenn er beispielsweise aus Kunststoff besteht, durch unnötige Handhabe nicht beschädigt wird. Tatsächlich gibt das Schlüsselgehäuse kein Indiz für das Vorhandensein eines Notfallschlüssels innerhalb des Gehäuses, welches sich äußerlich lediglich durch sein Design auszeichnet. Die Unterbringung des Notfallschlüssels in dem Schlüsselgehäuse ermöglicht darüber hinaus eine Minimierung der Gehäuseabmessungen, zumal das eine Bodenschalenteil zugleich den Schlüsselgriff bildet, während das andere Bodenschalenteil für die Aufnahme des Schlüsselschaftes sorgt.

Weitere erfindungswesentliche Merkmale sind im Folgenden aufgeführt. So kann der Schlüsselschaft mittels einer Rastsitzverbindung lösbar in dem den Schlüsselgriff bildenden Bodenschalenteil befestigt sein. Nach einer anderen Ausführungsform der Erfindung besteht aber auch die Möglichkeit, dass der Schlüsselschaft in dem den Schlüsselgriff bildenden Bodenschalenteil längenverschiebbar gelagert und in eingeschobenem Zustand sowie in Funktionsstellung in dem Bodenschalenteil verrastbar ist. Durch die Einschiebbarkeit des Notfallschlüssels erfolgt eine weitere Verkürzung der Baulänge des Schlüsselgehäuses und Minimierung seiner Außenabmessungen. - Ferner sieht die Erfindung vor, dass die Bodenschale quer geteilt ist und die beiden Bodenschalenteile miteinander und mit der Deckelschale verrastbar sind. Bevorzugt sind die Deckelschale und das den Schlüsselschaft aufnehmende Bodenschalenteil miteinander durch Ultraschallschweißen oder Verkleben verbunden. Das den Schlüsselgriff bildende Bodenschalenteil ist dann, auch zum einfachen Austausch der Batterie, lediglich durch Verrasten und folglich lösbar mit dem den Schlüsselschaft aufnehmenden Bodenschalenteil 3 verbunden. Im Übrigen können die Deckelschale und die Bodenschale und folglich das Schlüsselgehäuse einen Zündschlüsselstumpf zum Einleiten des Montageprozesses aufweisen, wobei bei der Schlüsseldrehung im Zündschloß mit dem in der Regel ebenfalls in dem Sendergehäuse angeordnete Transponder (Wegfahrsperre) abgelesen wird. Endlich sieht die Erfindung vor, dass der Notfallschlüssel unterhalb der Fernbedienungselektronik in der Bodenschale untergebracht ist und der Schlüsselkopf eine Batterie gegen eine Elektronikplatine der Fernbedienungselektronik unter Kontaktherstellung andrückt, wenn sich also der Notfallschlüssel in dem Schlüsselgehäuse befindet. Die Fernbedienungselektronik weist neben der Elektronikplatine in herkömmlicher Weise einen Sender und Empfänger auf, einen Controller und integrierten Transponder für eine Wegfahrsperre, oder alternativ auch eine Spule oder einen Transponder für das Schließsystem.

Im Folgenden wird die Erfindung anhand einer lediglich ein Ausführungsbeispiel darstellenden Zeichnung näher erläutert. Es zeigen:
- **Fig. 1**: einen erfindungsgemäßen Fahrzeugschlüssel in schematischer Draufsicht,
- **Fig. 2**: einen Querschnitt A-A durch den Gegenstand nach Fig. 1 und
- **Fig. 3**: den Gegenstand nach Fig. 1 in Explosivdarstellung.

In den Figuren ist ein Fahrzeugschlüssel 1 für fernbedienbare Fahrzeugschließsysteme dargestellt. Dieser Fahrzeugschlüssel 1 weist ein Schlüsselgehäuse 2, 3 bzw. Sendergehäuse auf, in dem eine lediglich angedeutete Fernbedienungselektronik 4 und ein mechanischer Notfallschlüssel 5 untergebracht sind. Das Schlüsselgehäuse besitzt eine Deckelschale 2 mit einem Tastenfeld 6 und eine geteilte Bodenschale 3 unter Bildung von zwei Bodenschalenteilen 3a, 3b. Der Notfallschlüssel 5 ist mit seinem Schlüsselkopf 7 an das eine einen Schlüsselgriff bildende Bodenschalenteil 3a angeschlossen, während das andere Bodenschalenteil 3b eine Schaftaufnahme 8 für den Schlüsselschaft 9 aufweist. Der Schlüsselschaft 9 ist mittels einer Rastsitzverbindung lösbar in dem Bodenschalenteil 3b befestigt. Die Bodenschale 3 ist quer geteilt. Die dadurch gebildeten beiden Bodenschalenteile 3a, 3b sind nach dem Ausführungsbeispiel zur Entnahme des Notfallschlüssels 5 miteinander verrastbar. Die Deckelschale 2 und die den Schlüsselschaft 9 aufnehmende Bodenschale 3 sind miteinander durch Ultraschallschweißen oder Verkleben verbunden. Die Deckelschale 2 und die Bodenschale 3 und folglich das Schlüsselgehäuse weisen im Übrigen einen Zündschlüsselstumpf 10 auf.

Der Notfallschlüssel 5 ist unterhalb der Fernbedienungselektronik 4 in der Bodenschale 3 untergebracht. Der Schlüsselkopf 7 drückt eine positionierte Batterie 11 unter Kontaktherstellung gegen eine Elektronikplatine 12 der Fernbedienungselektronik 4.

Das Schlüsselgehäuse und folglich die beiden Bodenschalenteile 2, 3 bestehen nach dem Ausführungsbeispiel ebenso aus Kunststoff wie der Notfallschlüssel 5 selbst, dessen Schlüsselschaft 9 aber auch aus Metall bestehen kann.

## Patentansprüche

1. Fahrzeugschlüssel (1) für fernbedienbare Fahrzeugschließsysteme, mit einem Schlüsselgehäuse (2, 3), in dem eine Fernbedienungselektronik (4) und ein mechanischer Notfallschlüssel (5) untergebracht sind, wobei
- das Schlüsselgehäuse (2, 3) eine Deckelschale (2) mit einem Tastenfeld (6) und eine geteilte Bodenschale (3) unter Bildung von zwei Bodenschalenteilen (3a, 3b) aufweist,
- die Deckelschale (2) und die Bodenschale (3) mit einem Zündschlüsselstumpf (10) ausgerüstet sind,
- der Notfallschlüssel (5) mit seinem Schlüsselkopf (7) an das eine einen Schlüsselgriff bildende Bodenschalenteil (3a) angeschlossen ist, und
- das andere Bodenschalenteil (3b) eine Schaftaufnahme (8) für den Schlüsselschaft (9) aufweist.

2. Fahrzeugschlüssel nach Anspruch 1, **dadurch gekennzeichnet, dass** der Schlüsselschaft (9) mittels einer Rastsitzverbindung lösbar in dem den Schlüsselgriff bildenden Bodenschalenteil (3a) befestigt ist.

3. Fahrzeugschlüssel nach Anspruch 1, **dadurch gekennzeichnet, dass** der Schlüsselschaft (9) in dem die Schuftaufnahme (8) aufweisenden Bodenschalenteil (3b) längenverschiebbar gelagert und in eingeschobenem Zustand sowie in Funktionsstellung in dem Bodenschalenteil verrastbar ist.

4. Fahrzeugschlüssel nach einem der Ansprüche 1 bis 3, **dadurch gekennzeichnet, dass** die Bodenschale (3) quer geteilt ist und die beiden Bodenschalenteile (3a, 3b) miteinander verrastbar sind.

5. Fahrzeugschlüssel nach einem der Ansprüche 1 bis 4, **dadurch gekennzeichnet, dass** die Deckelschale (2) und die Bodenschale (3) durch Ultraschallschweißen oder Verkleben miteinander verbunden sind.

6. Fahrzeugschlüssel nach einem der Ansprüche 1 bis 5, **dadurch gekennzeichnet, dass** der Notfallschlüssel (5) unterhalb der Fernbedienungselektronik (4) in der Bodenschale (3) untergebracht ist und der Schlüsselkopf (7) eine Batterie (11) gegen eine Elektronikplatine (12) der Fernbedienungselektronik (4) unter Kontaktherstellung andrückt.

## Claims

1. A motor vehicle key (1) for remote-controlled vehicle locking systems, with a key housing (2, 3), in which a remote-controlled electronic unit (4) and a mechanical emergency key (5) are housed, whereby
- the key housing (2, 3) has a cover shell (2) with a keypad (5) and a divided base shell (3) forming two base shell parts (3a, 3b),
- the cover shell (2) and the base shell (3) are equipped with an ignition key stub (10),
- the emergency key (5) with its key head (7) is attached to a base shell part (3a) forming a key grip, and
- the other base shell part (3b) has a shaft recess (8) for the key shaft (9).

2. The vehicle key as claimed in Claim 1, charactersied in that the key shaft (9) is fixed detachably in the base shell part (3a) forming the key grip by means of a snap-in connection.

3. The vehicle key as claimed in Claim 1, charactersied in that the key shaft (9) is mounted to move longitudinally in the base shell part (3b) housing the key recess (8) and in the inserted state as well as in the functional position can be latched in the base shell part.

4. The vehicle key as claimed in any one of Claims 1 to 3, charactersied in that the base shell (3) is divided transversely and both base shell parts (3a, 3b) can be latched with one another.

5. The vehicle key as claimed in any one of Claims 1 to 4, charactersied in that the cover shell (2) and the base shell (3) are connected to one another by ultrasound welding or adhesion.

6. The vehicle key as claimed in any one of Claims 1 to 5, charactersied in that the emergency key (5) is housed under the remote-controlled electronic unit (4) in the base shell (3) and the key head (7) presses a battery (11) against an electronic platen (12) of the remote-controlled electronic unit (4) when contact is made.

## Revendications

1. Clé de véhicule (1) pour systèmes de fermeture de véhicules actionnables à
distance, comportant un boîtier de clé (2, 3), dans lequel sont logées une électronique d'actionnement à distance (4) et une clé d'urgence mécanique (5), dans laquelle
- le boîtier de clé (2, 3) présente une coquille de couvercle (2) dotée d'un clavier (6) et une coquille de fond subdivisée (3) et formant ainsi deux pièces de coquille (3a, 3b),
- la coquille de couvercle (2) et la coquille de fond (3) sont équipées d'un tronc de clé d'allumage (10) ,
- la clé d'urgence (5) est rattachée par sa tête de clé (7) à une pièce de coquille de fond (3a) formant une poignée de clé, et
- l'autre pièce de coquille de fond (3b) présente un support de tige (8) pour la tige de la clé (9).

2. Clé de véhicule selon la revendication 1, **caractérisée en ce que** la tige de clé (9)
est fixée de manière détachable au moyen d'un raccord à ajustage enclenché dans la pièce de coquille de fond (3a) formant la poignée de clé (3a).

3. Clé de véhicule selon la revendication 1, **caractérisée en ce que** la tige de clé (9)
s'appuie de manière déplaçable en longueur dans la pièce de coquille de fond (3b) présentant le support de tige (8) et peut s'enclencher, en état enfoncé ainsi qu'en position de fonctionnement, dans la pièce de coquille de fond.

4. Clé de véhicule selon l'une quelconque des revendications 1 à 3, **caractérisée en**
**ce que** la coquille de fond (3) est subdivisée transversalement et que les deux pièces de coquille de fond (3a, 3b) peuvent s'enclencher l'une dans l'autre.

5. Clé de véhicule selon l'une quelconque des revendications 1 à 4, **caractérisée en**
**ce que** la coquille de couvercle (3) et la coquille de fond (3) sont reliées l'une à l'autre par soudage aux ultrasons ou collage.

6. Clé de véhicule selon l'une quelconque des revendications 1 à 5, **caractérisée en**
**ce que** la clé d'urgence (5) est logée en dessous de l'électronique d'actionnement à distance (4) dans la coquille de fond (3) et que la tête de clé (7) comprime une pile (11) contre une platine électronique (12) de l'électronique d'actionnement à distance (4) en établissant un contact.
